# FASCICULE DE BREVET EUROPEEN

(11) **EP 3 730 119 B1**
(45) Date de publication et mention de la délivrance du brevet: **03.05.2023**
(21) Numéro de dépôt: 20170804.7
(22) Date de dépôt: 22.04.2020
(51) Int. Cl.: A61J 1/10, A61J 1/16

(54) **ENSEMBLE À USAGE BIOPHARMACEUTIQUE COMPRENANT UNE POCHE ET UN CADRE**
EINHEIT ZUR BIOPHARMAZEUTISCHEN VERWENDUNG AUS EINER TASCHE UND EINEM RAHMEN
ASSEMBLY FOR BIOPHARMACEUTICAL USE COMPRISING A BAG AND A FRAME

(30) Priorité: 26.04.2019 FR 1904470
(43) Date de publication de la demande: 28.10.2020
(73) Titulaire: SARTORIUS STEDIM FMT SAS, 13400 Aubagne (FR)
(72) Inventeur: Montenay, Nelly, 13790 Rousset (FR)
(74) Mandataire: Novagraaf International SA

(56) Documents cités:
- WO-A2-2007/103917
- US-A1- 2013 341 354
- US-A1- 2018 125 756

## Description

### Domaine technique

L'invention est relative à un ensemble à usage biopharmaceutique comprenant une poche adaptée pour recevoir un produit biopharmaceutique et un cadre.

Un exemple d'un tel ensemble est décrit dans le document US 2013/0341354 A1.

### Technique antérieure

On entend ici par produit biopharmaceutique un produit issu de la biotechnologie, tels que milieux de cultures, cultures cellulaires, solutions tampon, liquides de nutrition artificielle, ou un produit pharmaceutique ou plus généralement un produit destiné à être utilisé dans le domaine médical. Un tel produit est sous forme liquide, pâteuse, poudreuse, en une ou plusieurs phases, homogènes ou non, apte à s'écouler à travers une valve, pouvant ainsi être qualifié de fluide. L'invention s'applique également à des produits autres que biopharmaceutiques, selon la définition qui vient d'en être donnée, mais qui sont soumis à des exigences analogues en ce qui concerne leur stockage ou leur traitement. Outre le transfert d'un produit biopharmaceutique, la poche peut être adaptée pour un bioréacteur ou un fermenteur.

Une poche recevant un produit biopharmaceutique peut par exemple être une poche à usage unique. Une telle poche peut comprendre deux parois. Les deux parois sont scellées l'une avec l'autre, par exemple par une soudure. Afin de recevoir le produit biopharmaceutique, ce type de poche est capable de s'expanser. Une fois expansée, la poche a un volume limité. De ce fait, ce type de poche est communément appelé « poche 2D » (pour « deux dimensions »).

Une poche à usage unique est généralement composée d'un film. Plus précisément, les parois de la poche comprennent un film multicouche. Le film multicouche comprend par exemple une couche de contact, une couche barrière et une couche externe.

La couche de contact est destinée à être en contact avec le produit biopharmaceutique (en d'autres termes, la couche de contact est du côté du volume interne de la poche). La couche de contact est par conséquent faite d'un matériau compatible avec le produit biopharmaceutique sans provoquer de dégradation du film ou du produit biopharmaceutique. A cet effet, le matériau de la couche de contact est généralement sélectionné parmi les polyoléfines tels que par exemple le polyéthylène.

La couche externe est destinée à être en contact avec l'environnement extérieur. La couche externe contribue à la résistance mécanique des parois de la poche. À cette fin, elle doit être suffisamment souple pour supporter des contraintes mécaniques élevées, mais ne pas être trop extensible afin d'empêcher toute déformation de la poche lorsqu'elle est remplie avec un produit biopharmaceutique.

La couche barrière sert de barrière au passage de gaz tels que l'oxygène, le dioxyde de carbone et est généralement constituée d'éthylène-alcool vinylique.

### Problème technique

Les parois de la poche doivent être fermées hermétiquement afin d'éviter par exemple toute fuite de produit en dehors de la poche ou toute contamination du produit contenu dans la poche. A cet effet, les parois sont généralement soudées l'une avec l'autre. Cependant, les matériaux composant le film multicouche sont parfois difficilement compatibles en termes de soudure. Ainsi, dans certaines situations, la soudure peut céder, ce qui entraine la perte de l'intégrité de la poche. Par exemple, la soudure peut céder lorsque des efforts trop importants sont appliqués sur la soudure, lors du remplissage de la poche par un produit biopharmaceutique, ou en cas de sur-remplissage. La soudure peut également céder lors du transport ou de la manipulation de la poche, notamment lorsque celle-ci est emplie d'un produit biopharmaceutique appliquant une pression sur la soudure.

### Résumé de l'invention

L'invention vient améliorer la situation.

### Exposé de l'invention

Il est proposé un ensemble à usage biopharmaceutique, tel que défini dans la revendication 1, comprenant une poche adaptée pour recevoir un produit biopharmaceutique et un cadre, la poche étant une enveloppe plastique souple munie d'au moins un port d'entrée/sortie de fluide biopharmaceutique et comprenant une première paroi latérale et une deuxième paroi latérale, la première paroi latérale et la deuxième paroi latérale étant en partie solidarisées par une soudure, la soudure définissant un pourtour soudé de la poche et délimitant un espace interne de la poche, le cadre enserrant la poche sur un parcours continu le long du pourtour soudé au moins dans une zone de la soudure, le cadre comprenant une première partie apte à venir en contact avec la première paroi latérale et une deuxième partie apte à venir en contact avec la deuxième paroi latérale, la première partie et la deuxième partie étant fixées entre-elles par un moyen de fixation appliquant une pression de renfort sur la soudure, la pression de renfort étant comprise entre 10 N/m² et 100 N/m².

Le cadre permet ainsi de palier les problèmes de rupture de soudure de la poche tout en conservant ses caractéristiques géométriques et les matériaux qui la composent. Le cadre permet en outre de renforcer la soudure de la poche notamment lorsque la poche est composée de matériaux difficilement compatibles pour une soudure entre-eux.

L'ensemble peut en outre comprendre les caractéristiques exposées dans les paragraphes suivants qui peuvent, optionnellement, être mises en oeuvre indépendamment les unes des autres ou en combinaison les unes avec les autres :
- la poche est fermée par la soudure à l'exception de la zone comprenant le au moins un port d'entrée/sortie, et le cadre enserre la poche sur la totalité du parcours continu le long du pourtour soudé ;
- la première partie du cadre comprend un évidement et la deuxième partie du cadre comprend une plaque plane de sorte que le cadre encadre la poche ;
- l'ensemble comprend plusieurs poches et la première partie du cadre comprend plusieurs évidements, chaque évidement étant apte à recevoir une des poches ;
- la soudure s'étend selon une direction radiale par rapport à la poche ;
- la soudure comprend un bord périphérique interne du côté de l'espace interne de la poche et un bord périphérique externe opposé au bord périphérique interne, la soudure étant sensiblement plate entre le bord périphérique interne et le bord périphérique externe ;
- la soudure comprend une largeur mesurée entre le bord périphérique interne et le bord périphérique externe, la largeur étant comprise entre 5 et 20 mm ;
- le cadre enserre la soudure depuis le bord périphérique interne vers le bord périphérique externe, sur une partie de la largeur;
- la première partie comprend une périphérie externe et une périphérie interne, la périphérie externe et la périphérie interne étant espacées l'une de l'autre par une largeur, la largeur représentant 1,5 fois la largeur de la soudure;
- le cadre enserre la soudure depuis le bord périphérique interne vers le bord périphérique externe sur toute la largeur ;
- le cadre enserre en outre une partie de la poche au-delà de la soudure.

### Brève description des dessins

D'autres caractéristiques, détails et avantages de l'invention apparaîtront à la lecture de la description détaillée ci-après, et à l'analyse des dessins annexés, sur lesquels :
**Fig. 1**
   [Fig. 1] montre un ensemble vue de dessus selon un mode de réalisation de l'invention ;
**Fig. 2**
   [Fig. 2] montre une poche vue de dessus selon un mode de réalisation de l'invention ;
**Fig. 3**
   [Fig. 3] montre l'ensemble de la figure 1 vue de dessous ;
**Fig. 4**
   [Fig. 4] montre l'ensemble dans une vue en coupe selon le plan A de la figure 1 ;
**Fig. 5**
   [Fig. 5] montre un exemple de l'ensemble dans une vue en coupe selon le plan B de la figure 1;
**Fig. 6**
   [Fig. 6] montre un autre exemple de l'ensemble dans une vue en coupe selon le plan B de la figure 1;
**Fig. 7**
   [Fig. 7] montre un ensemble vue de dessus selon un autre mode de réalisation de l'invention ;
**Fig. 8**
   [Fig. 8] montre un ensemble dans une vue en coupe selon un autre mode de réalisation de l'invention.
**Fig. 9**
   [Fig. 9] montre un ensemble dans une vue en coupe selon un autre mode de réalisation de l'invention.

### Description des modes de réalisation

Les dessins et la description ci-après contiennent, pour l'essentiel, des éléments de caractère certain. Ils pourront donc non seulement servir à mieux faire comprendre la présente invention, mais aussi contribuer à sa définition, le cas échéant.

La figure 1 illustre un ensemble 20 à usage biopharmaceutique. L'ensemble comprend une poche 22 et un cadre 24.

La poche 22 est illustrée de façon plus détaillée à la figure 2. La poche 22 est de forme rectangulaire et sensiblement plate, et s'étend selon un plan P (visible par exemple à la figure 4 et à la figure 5). Une poche telle qu'illustrée est communément appelée poche 2D. La poche 22 est une enveloppe plastique souple. La poche 22 comprend un port d'entrée/sortie 27 et une première et une deuxième paroi latérales 28, 30.

L'enveloppe plastique souple de la poche 22 est par exemple composée d'un film multicouche. Le film multicouche peut par exemple être composé de polyéthylène. Le polyéthylène est particulièrement avantageux en termes de compatibilité avec le produit biopharmaceutique destiné à être contenu dans la poche 22.

La poche 22 est en outre munie d'au moins un port d'entrée/sortie 27. Par exemple, tel qu'illustré, le port d'entrée/sortie 27 comprend un seul orifice 26. Selon d'autres exemples non illustrés, le port d'entrée/sortie 27 peut comprendre plusieurs orifices (par exemple quatre) sans toutefois sortir du domaine de la présente invention. Le port d'entrée/sortie 27 permet le passage du fluide biopharmaceutique vers la poche 22 ou d'en sortir.

La première paroi latérale 28 et la deuxième paroi latérale 30 forment la forme 2D de la poche 22. La première paroi latérale 28 et la deuxième paroi latérale 30 sont solidarisées par une soudure 32. En outre, selon une variante, le port d'entrée/sortie 27 est solidarisé à la première et à la deuxième paroi latérale 28, 30 par soudure directe d'une pièce en polyéthylène, comme par exemple une navette comportant au moins le port d'entrée/sortie 27, avec les première et deuxième parois latérales 28, 30. Ledit port d'entrée/sortie étant par exemple un connecteur avec un embout de type sapin, souvent appelée « Hose Barb » en anglais. Selon une autre variante, le port d'entrée sortie 27 est un tube en matière plastique (polyéthylène, polymère élastomère thermoplastique) ou silicone solidarisé directement par soudure à la première et à la deuxième paroi latérale 28, 30 de la poche. Plus précisément, en raison de la présence du port d'entrée/sortie 27, la première paroi latérale 28 et la deuxième paroi latérale 30 ne sont pas soudées entre-elles dans la région du port d'entrée/sortie 27. La soudure 32 définit un pourtour soudé 34 de la poche 22. Plus précisément, la première paroi latérale 28 et la deuxième paroi latérale 30 sont soudées entre-elles par la soudure 32 le long du pourtour soudé 34. Comme visible sur la figure 2, le pourtour soudé 34 s'étend sur tout le pourtour de la poche 22, c'est-à-dire sur un parcours continu tout autour de la poche 22. La soudure 32 définit en outre un espace interne 36 de la poche 22. L'espace interne 36 est apte à recevoir le produit biopharmaceutique.

La soudure 32 comprend un bord périphérique interne 37 du côté de l'espace interne 36 de la poche et un bord périphérique externe 38 opposé au bord périphérique interne 37. En d'autres termes, le bord périphérique interne 37 délimite l'espace interne 36 de la poche 22. La soudure 32 est sensiblement plate entre le bord périphérique externe 38 et le bord périphérique interne 37. La soudure 32 s'étend selon une direction radiale R par rapport à la poche 22. La soudure 32 s'étend donc radialement depuis l'espace interne 36 en s'éloignant de celui-ci. Plus précisément, la direction radiale R se situe dans le plan P, et s'étend perpendiculairement à la tangente T du bord périphérique interne 37, dans la direction opposée à l'espace interne 36.

En outre, la soudure 32 comprend une largeur L32. La largeur L32 est mesurée entre le bord périphérique interne 37 et le bord périphérique externe 38. Plus précisément, la largeur L32 est mesurée selon la direction radiale R. La largeur L32 peut être comprise entre 5 mm et 20 mm. Par exemple, la largeur L32 est de 10 mm.

La figure 1 et la figure 3 illustrent un exemple de cadre 24 selon l'invention. Le cadre 24 est sensiblement plat et rectangulaire. Le cadre 24 est apte à recevoir la poche 22. Le cadre 24 constitue un support de la poche 22. En outre, le cadre 24 applique une pression de renfort sur la soudure 32 de la poche 22. Le matériau du cadre 24 est choisi de sorte que le cadre 24 ne se déforme pas lorsqu'une pression est appliquée à la poche 22, et en particulier lorsque la soudure 32 de la poche 22 est soumise à une pression. Cette pression sur la soudure 32 peut être due par exemple au transport ou à la manipulation de la poche 22, notamment lorsque celle-ci est emplie d'un produit biopharmaceutique. De ce fait, le cadre 24 est par exemple en matière plastique.

Le cadre 24 comprend une première partie 40 et une deuxième partie 42. La première partie 40 est apte à venir en contact avec la première paroi latérale 28 de la poche 22. La deuxième partie 42 est apte à venir en contact avec la deuxième paroi latérale 30 de la poche 22.

La première partie 40 constitue la face supérieure du cadre 24. La première partie 40 est rectangulaire et plane. La première partie 40 comprend en outre un évidement 41 rectangulaire en son centre. C'est par cet évidement 41 que pourra s'expanser la poche 22. Plus précisément, la forme de la première partie 40 correspond sensiblement à la forme de la soudure 32 de la poche 22. Comme visible à la figure 1, la première partie 40 comprend une périphérie externe 44 et une périphérie interne 43. La périphérie externe 44 est rectangulaire. La périphérie interne 43 est rectangulaire et correspond au contour de l'évidement 41. Comme visible à la figure 1, la périphérie externe 44 et la périphérie interne 43 sont espacées l'une de l'autre par une largeur L40. La largeur L40 est comprise entre 1,2 fois et 3 fois la largeur de la soudure L32. Par exemple, tel qu'illustré à la figure 9, la largeur L40 représente 1,5 fois la largeur L32. A titre d'exemple, la largeur L40 est de 20 mm.

La deuxième partie 42 est illustrée notamment à la figure 3. La deuxième partie 42 constitue la face inférieure du cadre 24. La deuxième partie 42 est rectangulaire et plane. Plus précisément, la deuxième partie 42 est de la forme d'une plaque plane. Dans cet exemple, la forme externe de la deuxième partie 42 correspond à la forme externe de la première partie 40. En d'autres termes, les dimensions externes de la deuxième partie 42 et de la première partie 40 sont identiques.

La première partie 40 et la deuxième partie 42 sont fixées entre-elles par un moyen de fixation 45 de sorte à appliquer une pression de renfort sur la zone de la soudure 32 en contact avec la première partie 40 et la deuxième partie 42. La pression de renfort appliquée par le moyen de fixation 45 sur la soudure 32 est une précontrainte qui doit permettre d'empêcher la soudure 32 de céder. Par exemple, la précontrainte appliquée est comprise entre 10 N/m² et 100 N/m². Cette précontrainte permet à la soudure 32 de résister lorsque la poche 22 est soumise par exemple à une pression dans son espace interne 36 jusqu'à 1,5 Bars. Ceci est par exemple le cas lors du remplissage de la poche 22 par un produit biopharmaceutique. L'application de cette précontrainte lors du remplissage permet de protéger la soudure 32 d'une éventuelle rupture. La soudure 32 n'étant réellement soumise à une pression que lors du remplissage, il peut être possible de retirer le cadre 24 qui enserre la poche 22, une fois la poche 22 remplie. Le cadre 24 peut donc jouer un rôle de renfort temporaire de la soudure 32 au moment du remplissage de la poche 22. Alternativement ou au surplus, la cadre 24 peut jouer le rôle de support durant l'utilisation, le transport et/ou le stockage de la poche 22.

Le moyen de fixation 45 peut consister par exemple par des ensembles vis-écrous répartis sur la périphérie de la première partie 40 et de la deuxième partie 42. Les ensembles vis-écrous traversent dans ce cas la première partie 40 et la deuxième partie 42 pour les joindre entre-elles. Selon un autre exemple, le moyen de fixation 45 est un ensemble de rivets, répartis sur la périphérie de la première partie 40 et de la deuxième partie 42. Alternativement, le moyen de fixation 45 peut être des pattes de fixation, préférentiellement en plastique ou en métal, venant en prise avec la première partie 40 et la deuxième partie 42. Ces pattes peuvent en outre comprendre une languette pour leur mise en place autour des première et deuxième partie 40, 42.

Selon l'exemple visible à la figure 5, le cadre 24 enserre la poche 24 sur la totalité du parcours continu le long du pourtour soudé 34. Dans cet exemple, le cadre 24 recouvre toute la largeur L32 de la soudure 32. Plus précisément, la largeur L40 de la première partie 40 est supérieure à la largeur L32 de sorte que la soudure 32 est enserrée entre la première partie 40 et la deuxième partie 42 du cadre 24. Le cadre 24 enserre ainsi la soudure 32 depuis le bord périphérique externe 38 vers le bord périphérique interne 37, sur toute la largeur L32. En d'autres termes, la soudure 32 n'est pas exposée (c'est-à-dire pas visible) dans l'évidement 41. Par exemple, le bord de la périphérique interne 43 de la première partie 40 vient au regard du bord périphérique interne 37 de la soudure 32. Selon un autre exemple, le bord de la périphérie interne 43 de la première partie 40 vient au-delà du bord périphérique interne 37 de la soudure 32. Dans ce cas, la soudure 32 et une partie de la poche 22 directement en contact avec la soudure 32 est recouverte par la première partie 40. En d'autres termes, le cadre 24 écrase non seulement la soudure 32 mais aussi une partie de la poche 22. Dans cette configuration, la largeur L40 peut par exemple représenter 1,5 fois la largeur L32. Le bord de la périphérique interne 43 de la première partie 40 peut par exemple déborder de la soudure 32, vers l'espace interne de la poche 36, de 5 mm.

Selon un autre exemple, visible à la figure 6, le cadre 24 enserre la poche 24 sur la totalité du parcours continu le long du pourtour soudé 34, mais le cadre 24 ne recouvre pas toute la largeur L32 de la soudure 32. Dans cet exemple, le cadre 24 recouvre une partie de la largeur L32 de la soudure. Le cadre 24 enserre ainsi la soudure 32 depuis le bord périphérique externe 38 vers le bord périphérique interne 37, sur une partie de la largeur L32. En d'autres termes, la soudure 32 est en partie exposée (c'est-à-dire visible) dans l'évidement 41. Toutefois, la longueur L40 est choisie de sorte que la première partie 40 recouvre suffisamment la soudure 32 afin que le cadre 24 renforce suffisamment la soudure 32 en cas de pression appliquée sur la soudure 32.

La figure 7 illustre un autre exemple de réalisation d'un cadre 24 selon l'invention. Dans cet exemple, la première partie 40 du cadre 24 comprend plusieurs évidements 41, de sorte que le cadre 24 peut recevoir autant de poche 22 que la première partie 40 comprend d'évidement 41. Dans l'exemple illustré sur la figure 7, le cadre 24 reçoit six poches 22. Chaque poche 22 est agencée au niveau d'un évidement 41.

La figure 8 illustre un autre exemple de réalisation d'un cadre 24 selon l'invention. Dans cet exemple, la première partie 40 et la deuxième partie 42 du cadre comprennent chacune un évidement 41. Cette alternative permet le gonflement des deux parois latérales de la poche 28, 30.

Selon un autre exemple de réalisation conforme à l'invention, la première partie 40 et la deuxième partie 42 comprennent chacune plusieurs évidements 41. Chaque évidement 41 de la première partie 40 est agencé en regard d'un évidement 41 de la deuxième partie 42. Cette alternative permet à la fois de recevoir autant de poche 22 que la première partie 40 ou la deuxième partie 42 comprend d'évidement 41 et de permettre le gonflement des deux parois latérales 28, 30 des poches 22 maintenues dans le cadre 24.

### Liste des signes de référence

- 20 : ensemble
- 22 : poche
- 24 : cadre
- 26 : orifice
- 27 : port d'entrée/sortie
- 28 : première paroi latérale
- 30 : deuxième paroi latérale
- 32 : soudure
- 34 : pourtour
- 36 : espace interne
- 37 : bord périphérique interne
- 38 : bord périphérique externe
- 40 : première partie du cadre
- 41 : évidement
- 42 : deuxième partie du cadre
- 43 : périphérie interne de la première partie du cadre
- 44 : périphérie externe de la première partie du cadre
- 45 : moyen de fixation
- L32 : largeur de la soudure
- L40 : largeur du bord de la première partie du cadre
- R : direction radiale
- T : tangente

## Revendications

1. Ensemble (20) à usage biopharmaceutique comprenant une poche (22) adaptée pour recevoir un produit biopharmaceutique et un cadre (24), la poche (22) étant une enveloppe plastique souple munie d'au moins un port d'entrée/sortie (27) de fluide biopharmaceutique et comprenant une première paroi latérale (28) et une deuxième paroi latérale (30), la première paroi latérale (28) et la deuxième paroi latérale (30) étant en partie solidarisées par une soudure (32), la soudure (32) définissant un pourtour soudé (34) de la poche (22) et délimitant un espace interne (36) de la poche (22),
dans lequel le cadre (24)
- enserre la poche (22) sur un parcours continu le long du pourtour soudé (34) au moins dans une zone de la soudure (32), et
- comprend une première partie (40) apte à venir en contact avec la première paroi latérale (28) et une deuxième partie (42) apte à venir en contact avec la deuxième paroi latérale (30), la première partie (40) et la deuxième partie (42) étant fixées entre-elles par un moyen de fixation (45) appliquant une pression de renfort sur la soudure (32), la pression de renfort étant comprise entre 10 N/m² et 100 N/m².

2. Ensemble (20) selon la revendication 1, dans lequel la poche (22) est fermée par la soudure (32) à l'exception de la zone comprenant le au moins un port d'entrée/sortie (27), et le cadre (24) enserre la poche (22) sur la totalité du parcours continu le long du pourtour soudé (34).

3. Ensemble (20) selon la revendication 1 ou 2, dans lequel la première partie (40) du cadre (24) comprend un évidement (41) et la deuxième partie (42) du cadre (24) comprend une plaque plane de sorte que le cadre (24) encadre la poche (22).

4. Ensemble (20) selon l'une quelconque des revendications 1 à 3 comprenant plusieurs poches (22), la première partie (40) du cadre (24) comprenant plusieurs évidements (41), chaque évidement (41) étant apte à recevoir une des poches (22).

5. Ensemble (20) selon l'une quelconque des revendications précédentes, dans lequel la soudure (32) comprend un bord périphérique interne (37) du côté de l'espace interne (36) de la poche (22) et un bord périphérique externe (38) opposé au bord périphérique interne (37), la soudure (32) étant sensiblement plate entre le bord périphérique interne (37) et le bord périphérique externe (38).

6. Ensemble (20) selon la revendication 5 dans lequel la soudure (32) comprend une largeur (L32) mesurée entre le bord périphérique interne (37) et le bord périphérique externe (38), la largeur (L32) étant comprise entre 5 mm et 20 mm.

7. Ensemble (20) selon la revendication 6 dans lequel le cadre (24) enserre la soudure (32) depuis le bord périphérique externe (38) vers le bord périphérique interne (37), sur une partie de la largeur (L32).

8. Ensemble (20) selon la revendication 6 ou 7 et l'une quelconque des revendications 1 à 3 dans lequel la première partie (40) comprend une périphérie externe (44) et une périphérie interne (43), la périphérie externe (44) et la périphérie interne (43) étant espacées l'une de l'autre par une largeur (L40), la largeur (L40) représentant 1,5 fois la largeur (L32).

9. Ensemble (20) selon la revendication 6 dans lequel le cadre (24) enserre la soudure (32) depuis le bord périphérique externe (38) vers le bord périphérique interne (37), sur toute la largeur (L32).

10. Ensemble (20) selon la revendication 9, dans lequel le cadre (24) enserre en outre une partie de la poche (22) au-delà de la soudure (32).

## Patentansprüche

1. Einheit (20) zur biopharmazeutischen Verwendung, umfassend eine Tasche (22), die zum Aufnehmen eines biopharmazeutischen Produkts eingerichtet ist, und einen Rahmen (24), wobei die Tasche (22) eine flexible Kunststoffhülle ist, die mit mindestens einer Einlass-/Auslassöffnung (27) für biopharmazeutische Flüssigkeit ausgestattet ist und eine erste Seitenwand (28) und eine zweite Seitenwand (30) umfasst, wobei die erste Seitenwand (28) und die zweite Seitenwand (30) durch eine Schweißung (32) zum Teil fest verbunden ist, wobei die Schweißung (32) eine verschweißte Umrandung (34) der Tasche (22) definiert und einen Innenraum (36) der Tasche (22) abgrenzt,
wobei der Rahmen (24)
- die Tasche (22) auf einer kontinuierlichen Strecke entlang der verschweißten Umrandung (34) mit mindestens einer Zone der Schweißung (32) umgibt, und
- einen ersten Teil (40), der dazu fähig ist, mit der ersten Seitenwand (28) in Kontakt zu kommen, und einen zweiten Teil (42), der dazu fähig ist, mit der zweiten Seitenwand (30) in Kontakt zu kommen, umfasst, wobei der erste Teil (40) und der zweite Teil (42) durch ein Befestigungsmittel (45) aneinander befestigt sind, das einen Verstärkungsdruck auf die Schweißung (32) anwendet, wobei der Verstärkungsdruck zwischen 10 N/m² und 100 N/m² liegt.

2. Einheit (20) nach Anspruch 1, wobei die Tasche (22) durch die Schweißung (32) geschlossen ist, mit Ausnahme von der Zone, die die mindestens eine Einlass-/Auslassöffnung (27) umfasst, und der Rahmen (24) die Tasche (22) auf der Gesamtheit der kontinuierlichen Strecke entlang der geschweißten Umrandung (34) umgibt.

3. Einheit (20) nach Anspruch 1 oder 2, wobei der erste Teil (40) des Rahmens (24) eine Aussparung (41) umfasst und der zweite Teil (42) des Rahmens (24) eine ebene Platte umfasst, so dass der Rahmen (24) die Tasche (22) umrahmt.

4. Einheit (20) nach einem der Ansprüche 1 bis 3, umfassend mehrere Taschen (22), wobei der erste Teil (40) des Rahmens (24) mehrere Aussparungen (41) umfasst, wobei jede Aussparung (41) dazu fähig ist, eine der Taschen (22) aufzunehmen.

5. Einheit (20) nach einem der vorhergehenden Ansprüche, wobei die Schweißung (32) einen inneren Umfangsrand (37) auf der Seite des Innenraums (36) der Tasche (22) und einen äußeren Umfangsrand (38), entgegengesetzt zu dem inneren Umfangsrand (37) umfasst, wobei die Schweißung (32) zwischen dem inneren Umfangsrand (37) und dem äußeren Umfangsrand (38) im Wesentlichen flach ist.

6. Einheit (20) nach Anspruch 5, wobei die Schweißung (32) eine Breite (L32) umfasst, die zwischen dem inneren Umfangsrand (37) und dem äußeren Umfangsrand (38) gemessen wird, wobei die Breite (L32) zwischen 5 mm und 20 mm liegt.

7. Einheit (20) nach Anspruch 6, wobei der Rahmen (24) die Schweißung (32) von dem äußeren Umfangsrand (38) zu dem inneren Umfangsrand (37) auf einem Teil der Breite (L32) umgibt.

8. Einheit (20) nach Anspruch 6 oder 7 und einem der Ansprüche 1 bis 3, wobei der erste Teil (40) einen äußeren Umfang (44) und einen inneren Umfang (43) umfasst, wobei der äußere Umfang (44) und der innere Umfang (43) durch eine Breite (L40) voneinander beabstandet sind, wobei die Breite (L40) das 1,5-fache der Breite (L32) ausmacht.

9. Einheit (20) nach Anspruch 6, wobei der Rahmen (24) die Schweißung (32) von dem äußeren Umfangsrand (38) zu dem inneren Umfangsrand (37) auf der gesamten Breite (L32) umgibt.

10. Einheit (20) nach Anspruch 9, wobei der Rahmen (24) ferner einen Teil der Tasche (22) über die Schweißung (32) hinaus umgibt.

## Claims

1. An assembly (20) for biopharmaceutical use comprising a bag (22) adapted to receive a biopharmaceutical product and a frame (24), the bag (22) being a flexible plastic envelope provided with at least one inlet/outlet port (27) for a biopharmaceutical fluid and comprising a first side wall (28) and a second side wall (30), the first side wall (28) and the second side wall (30) being partly secured by a weld (32), the weld (32) defining a welded perimeter (34) of the bag (22) and delimiting an inner space (36) of the bag (22),
wherein the frame (24)
- encloses the bag (22) on a continuous path along the welded perimeter (34) at least in one area of the weld (32), and
- comprises a first portion (40) able to come into contact with the first side wall (28) and a second portion (42) able to come into contact with the second side wall (30), the first portion (40) and the second portion (42) being fixed together by a fixing means (45) applying a reinforcing pressure on the weld (32), the reinforcing pressure being comprised between 10 N/m² and 100 N/m².

2. The assembly (20) according to claim 1, wherein the bag (22) is closed by the weld (32) with the exception of the area comprising the at least one inlet/outlet port (27), and the frame (24) encloses the bag (22) over the entire continuous path along the welded perimeter (34).

3. The assembly (20) according to claim 1 or 2, wherein the first portion (40) of the frame (24) comprises a recess (41) and the second portion (42) of the frame (24) comprises a planar plate so that the frame (24) frames the bag (22).

4. The assembly (20) according to any one of claims 1 to 3 comprising several bags (22), the first portion (40) of the frame (24) comprising several recesses (41), each recess (41) being able to receive one of the bags (22)

5. The assembly (20) according to any one of the preceding claims, wherein the weld (32) comprises an inner peripheral edge (37) on the side of the inner space (36) of the bag (22) and an outer peripheral edge (38) opposite to the inner peripheral edge (37), the weld (32) being substantially flat between the inner peripheral edge (37) and the outer peripheral edge (38).

6. The assembly (20) according to claim 5, wherein the weld (32) comprises a width (L32) measured between the inner peripheral edge (37) and the outer peripheral edge (38), the width (L32) being comprised between 5 mm and 20 mm.

7. The assembly (20) according to claim 6, wherein the frame (24) encloses the weld (32) from the outer peripheral edge (38) towards the inner peripheral edge (37), over part of the width (L32).

8. The assembly (20) according to claim 6 or 7 and any one of claims 1 to 3, wherein the first portion (40) comprises an outer periphery (44) and an inner periphery (43), the outer periphery (44) and the inner periphery (43) being spaced from each other by a width (L40), the width (L40) representing 1.5 times the width (L32).

9. The assembly (20) according to claim 6, wherein the frame (24) encloses the weld (32) from the outer peripheral edge (38) to the inner peripheral edge (37), over the entire width (L32) .

10. The assembly (20) according to claim 9, wherein the frame (24) further encloses a portion of the bag (22) beyond the weld (32).
